# EUROPÄISCHE PATENTANMELDUNG

(11) **EP 0 247 451 A2**
(43) Veröffentlichungstag der Anmeldung: **02.12.1987**
(21) Anmeldenummer: 87107013.2
(22) Anmeldetag: 14.05.1987
(51) Int. Cl.: F42C 15/20, F42B 13/20, F42B 8/00

(54) **Vorrohrsicherung für Übungsmunition**

(30) Priorität: 28.05.1986 DE 3617886
(71) Anmelder: HÜLS TROISDORF AKTIENGESELLSCHAFT, D-53839 Troisdorf (DE)
(72) Erfinder: Jensen, Ernst, D-8510 Fürth (DE); Jühe, Friedrich Karl, D-8504 Stein (DE)

(57) **Zusammenfassung**

Es wird ein Vorrohrsicherungssystem für Geschosse aufgezeigt. Die Geschosse haben eine Wirkladung, deren Anzündsystem über einen Sicherungsstift (l3) gesichert ist, der über einen pyrotechnischen Gasgenerator (ll) ausgeworfen werden kann. Der Gasgenerator (ll) wird pyrotechnisch über eine Verzögerungsstrecke (9) initiiert, so daß der Sicherungsstift des Anzünders für die Wirkladung erst dann ausgeworfen wird, wenn sich das Geschoß bereits in seiner freien Flugbahn befindet.

## Beschreibung

Die Erfindung betrifft eine Vorrohrsicherung nach dem Oberbegriff des Patentanspruches l.

Aus den deutschen Patentschriften l 207 833, l 2l6 l56, l 277 706, l 453 82l, l 678 492 und aus der deutschen Offenlegungsschrift 30 33 06l ist unterkalibrige Übungsmunition für Mörser bekannt. Diese Munition wird durch einen Lauf abgeschossen, der zentral in eine vollkalibrige Mörsergeschoßattrappe eingebaut ist. Um den Aufschlag der Übungsmunition im Ziel verfolgen zu können, enthält das Übungsgeschoß eine Wirkladung, oft eine raucherzeugende Signalladung, die beim Aufprall auf das Zielmedium durch einen Anzünder entzündet wird. Der Anzünder wird beim Aufprall durch ein System aus Anzündladung und Schlagbolzen entzündet.

Um eine Fehlauslösung der Wirkladung beim Transport und während der Handhabung sowie eine vorzeitige Anzündung der Wirkladung nach dem Abschuß aus der Mörser attrappe zu vermeiden, wird in einer älteren Anmeldung 35 0l 450 der Anmelderin eine Vorrohrsicherung vorgeschlagen, die den aus der DE-OS 30 33 06l bekannten auswerfbaren Sicherungsstift für diese Funktion nützt. Gemäß dieser älteren Anmeldung ist der durch Gasdruck auswerfbare Sicherungsstift in einen Hohlraum der Geschoßattrappe eingesetzt, der mit einem pyrotechnischen Gasgenerator verbunden ist. Der Gasgenerator ist mit einem verzögernd arbeitenden Anzündsystem mit Übertragungssatz verbunden, der beim Abschuß der Übungsmunition von einer Anzündladung angezündet wird. Die Anzündladung wird durch die Abschußbeschleunigung gegen die Kraft einer Feder auf einen Schlagbolzen geschlagen und initiiert. Die Übertragung der Anzündgase von der Anzündladung zum Übertragungssatz erfolgt durch einen Übertragungskanal im Geschoß.

Diese Vorrichtung funktioniert zwar zufriedenstellend, erfordert jedoch mehrere in das Geschoß einzubringende Bohrungen und auch bewegliche Teile.

Ausgehend vom oben genannten Stand der Technik ist es Aufgabe der vorliegenden Erfindung, eine Vorrohrsicherung der eingangs genannten Art dahingehend weiterzubilden, daß eine einfachere und kostengünstigere Ausbildung bei dennoch gleichbleibender Betriebssicherheit gewährleistet ist.

Diese Aufgabe wird dadurch gelöst, daß der Gasgenerator derart mit dem Raum hinter der Geschoßattrappe verbunden ist, daß die beim Abschuß das Geschoß umströmenden Treibladungsgase den Übertragungssatz des Verzögerungssystems anzünden.

Es wird also durch die besondere Anbringung des Gasgenerators bzw. dessen Übertragungssatzes gewährleistet, daß der Gasgenerator entzündet wird. Das gesamte Initiiersystem (Schlagbolzen, Feder, etc.) ist nicht mehr notwendig. Ein versehentliches Scharfmachen der Übungsmunition, das bei der Vorrohrsicherung gemäß der älteren Patentanmeldung 35 0l 450 geschehen konnte, ist mit der vorliegenden Lösung annähernd ausgeschlossen.

Weitere bevorzugte Ausführungsformen und erfindungswesentliche Merkmale ergeben sich aus den Unteransprüchen und den nachfolgenden Ausführungsbeispielen, die anhand einer Abbildung näher beschrieben werden.

Die beiliegende Abbildung zeigt einen Längsschnitt durch die Symmetrieachse eines Übungsgeschosses, das aus einem hier nicht gezeigten Lauf einer vollkalibrigen Mörsergeschoßattrappe oder einem Lauf einer Abschußvorrichtung verschossen werden kann. In der gezeigten Darstellung ist die Übungsmunition noch nicht scharf.

Das Geschoß enthält in seinem hinteren Teil eine Wirkladung 2, über der ein Anzünder 4 sitzt. Der Anzünder 4 ist bei gelöstem Sicherungsstift (nicht gezeigt) in einer zentralen Bohrung gegen ein am Vorderende des Geschosses in den Geschoßkopf l eingesetztes Kopfstück zu beweglich und zwar gegen die Kraft einer Feder. In einem gewissen Abstand über dem Anzünder 4 sitzt ein Anzündstift 3. Trifft das Geschoß auf dem Ziel auf, so bewegt sich der Anzünder 4 nach vorne, prallt auf den Anzündstift 3, wird dadurch initiiert und zündet die Wirkladung 2 an.

Am unteren Ende des Geschosses befindet sich eine Treibladungskammer mit einer Treibladung 7.

In der Stellung, die in der Abbildung gezeigt ist, bei der sich das Übungsgeschoß noch im Lauf befindet, sitzt das innere Ende des Sicherungsstiftes l3 vor dem Anzünder 4, so daß dieser selbst dann, wenn größere Beschleunigungen auftreten, nicht auf den Anzündstift 3 hin bewegt werden kann. Der Sicherungsstift 5 weist einen geschoßaußenseitig angeordneten kolbenförmigen Kopf auf, an den sich ein zylindrischer Schaft anschießt. Nach etwa einem Drittel der Länge weist der Schaft einen Bund l4 auf. Zwischen dem Bund und dem Kopf des Sicherungsstiftes 5 befindet sich eine Dichtmuffe 6 aus Kunststoff, die so ausgelegt ist, daß der Sicherungsstift 5 gegenüber dem Geschoßkörper l gasdicht abgeschlossen wird. Der Sitz in der Bohrung ist aber nur so fest, daß noch ein sicheres Auswerfen des Stiftes 5 durch Gasdruck gewährleistet ist. Der Bund l4 gewährleistet zum einen den festen Sitz der Muffe 6, zum anderen eine definierte Eindrücktiefe des Sicherungsstiftes 5 gegenüber dem Geschoßkopf. Die Bohrung, in der der Sicherungsstift 5 sitzt, ist in den Geschoßkopf senkrecht zur Geschoßlängsachse eingebracht. Die Bohrung besteht aus zwei Teilabschnitten, wobei der äußere Geschoßteilabschnitt der Bohrung den Kopf des Sicherungsstiftes mit der Kunststoffmuffe 6 und der im Durchmesser geringere geschoßinnere Abschnitt der Bohrung den Schaft des Sicherungsstiftes 5 aufnimmt. Die geschoßäußere, größere Bohrung ist hierbei tiefer ausgebildet, als dies zur Aufnahme des Kopfes des Sicherungsstiftes 5 zusammen mit der Kunststoffmuffe 6 notwendig ist. Dadurch entsteht hinter dem Kopf der Kunststoffmuffe 6 im Bereich des Bundes l4 ein ringförmiger Hohlraum l5. Die Länge des Schaftes des Sicherungsstiftes 5 bzw. die Länge der Muffe 6 ist hierbei so bemessen, daß die Ab dichtung der inneren Bohrung so lange gewährleistet ist, bis die Muffe 6 den Sicherungsstift 5 nicht mehr gegenüber dem Geschoßkörper beim Auswurf abdichtet.

In den Hohlraum l5 mündet die Verlängerung einer Bohrung für ein Anzündstück l2. Die Bohrung ist parallel aber versetzt zur Geschoßlängsachse, also senkrecht zur Achse des Sicherungsstiftes 5 in den Geschoßkopf l eingearbeitet. Das Anzündstück l2 besteht aus einem Gasgenerator ll, einem Anfeuerungssatz l0, einer Verzögerungsladung 9 und einem Übertragungssatz 8, wobei der Gasgenerator auf der Seite des Hohlraumes l5 angeordnet ist, während der übertragungssatz 8 in den Freiraum hinter dem Geschoß hineinragt und von außen (vom Freiraum her) zugänglich ist.

Die hier beschriebene Vorrohrsicherung funktioniert folgendermaßen. Durch ein Anzündhütchen wird die Treibladung 7 angezündet. Solange sich das Geschoß noch in der Treibladungshülse oder im Lauf befindet, wird der untere Teil des Geschosses bis zur kalibergleichen Unterkante des Geschosses von den Treibladungsgasen umspült. Die Treibladungsgase zünden den übertragungssatz 8 an. Dieser zündet die Verzögerungsladung 9, die den Abfeuerungssatz l0 anzündet. Der Abfeuerungssatz l0 wiederum aktiviert den Gasgenerator ll. Die vom Gasgenerator ll entwickelten Gase strömen in den Hohlraum l5 und treiben den Sicherungsstift 5, der über die Kunststoffmuffe 6 abgedichtet ist, aus. Das Austreiben geschieht erst, nachdem die Verzögerungsladung abgebrannt ist. Durch eine entsprechende Gestaltung der Verzögerungsladung 9 wird sichergestellt, daß sich das Geschoß be reits in seiner freien Flugbahn befindet, also außerhalb des Gefahrenbereiches für die Bedienungsmannschaft des Gerätes ist. Nach Austreiben des Sicherungsstiftes 5 befindet sich der Aufschlagzünder in Scharfstellung und kann beim Aufprall im Ziel die Wirkladung 2 entzünden.

## Patentansprüche

1. Vorrohrsicherung für Übungsmunition, die durch den zentralen Lauf einer vollkalibrigen Geschoßattrappe mittels einer Treibladung abgeschossen wird, mit einem Anzünder, der beim Aufprall der Übungsmunition im Ziel eine Wirkladung entzündet, mit einem senkrecht zur Geschoßachse auswerfbaren Sicherungsstift, der den Anzünder mindestens so lange fixiert, wie sich die Übungsmunition im Lauf befindet, wobei der in einen Hohlraum eingesetzte Sicherungsstift durch den Gasdruck eines pyrotechnischen Gasgenerators mit einem verzögernd arbeitenden Anzündsystem auswerfbar ist,
**dadurch gekennzeichnet,**
daß der Gasgenerator (l2) derart mit dem Raum hinter der Geschoßattrappe (l) verbunden ist, daß die beim Abschuß das Geschoß umströmenden Treibladungsgase den Übertragungssatz des Verzögerungssystems anzünden.

2. Vorrohrsicherung nach Anspruch l,
**dadurch gekennzeichnet,**
daß zur Abdichtung des Ringraumes auf dem Sicherungsstift (5) eine Dichtungsmuffe (6) vorzugsweise aus Kunststoff angebracht ist.

3. Vorrohrsicherung nach einem der Ansprüche l oder 2,
**dadurch gekennzeichnet,**
daß der Sicherungsstift (5) einen geschoßaußenseitig angeordneten kolbenförmigen Kopf und einen zylindrischen Schaft aufweist, der mit einem Bund (l4) derart versehen ist, daß die Eindrücktiefe des Sicherungsstiftes (5) vom Bund (l4) begrenzbar ist.

4. Vorrohrsicherung nach den Patentansprüchen 2 und 3,
**dadurch gekennzeichnet,**
daß die Dichtungsmuffe (6) zwischen dem Bund (l4) und dem Kopf des Sicherungsstiftes (5) gehalten ist.

5. Vorrohrsicherung nach einem der vorhergehenden Ansprüche,
**dadurch gekennzeichnet,**
daß der Gasgenerator (l2) in einer im wesentlichen zylindrischen Bohrung der Geschoßattrappe (l) angebracht ist, wobei die Achsen von Geschoßattrappe (l) und Gasgenerator (l2) bzw. zylindrischer Bohrung im wesentlichen parallel verlaufen und der Gasgenerator (l2) nach unten (in Richtung auf den Treibladungssatz (7)) geöffnet ist.
